# EUROPÄISCHE PATENTSCHRIFT

(11) **EP 0 179 364 B1**
(45) Veröffentlichungstag und Bekanntmachung des Hinweises auf die Patenterteilung: **20.07.1988**
(21) Anmeldenummer: 85112893.4
(22) Anmeldetag: 11.10.1985
(51) Int. Cl.: B22D 11/04

(54) **Durchlaufkokille zum Stranggiessen von Stahlsträngen mit polygonalem Querschnitt**
Continuous casting mold for steel billets with polygonal cross-section
Lingotière de coulée continue pour billettes d'acier à section transversale polygonale

(30) Priorität: 26.10.1984 CH 5133/84
(43) Veröffentlichungstag der Anmeldung: 30.04.1986
(73) Patentinhaber: CONCAST SERVICE UNION AG, CH-8027 Zürich (CH)
(72) Erfinder: Vaterlaus, Arthur, CH-8803 Rüschlikon (CH)
(74) Vertreter: Zeller, Josef

(56) Entgegenhaltungen:
- DE-B- 1 293 958
- DE-C- 2 340 768

## Beschreibung

Die Erfindung betrifft eine Durchlaufkokille zum Stranggießen von Stahlsträngen mit im wesentlichen polygonalem Querschnitt, wobei der Formhohlraum in Stranglaufrichtung mit einem Gießkonus versehen ist.

Es sind Kokillen mit vier-, sechs- und mehreckigem Querschnitt des Formhohlraumes bekannt. Solche Kokillen werden in Stranglaufrichtung mit einem Gießkonus versehen, um die Schwindung der sich erstarrenden Strangkruste auszugleichen.

Obwohl der Gießkonus so genau als möglich der Stahlqualität, der Gießtemperatur etc. angepaßt wird, ist es bis heute nicht gelungen, über den Umfang gesehen ein gleichmäßiges Strangkrustenwachstum innerhalb der Kokille zu erreichen. In den Eckbereichen des Stranges kann die Strangkruste, insbesondere bei großen Bloom- und Brammenquerschnitten an einzelnen Stellen gegenüber benachbarten Strangkrustenbereichen bis zu 50 % und mehr dünner sein. Wird durch Schwindspannungen etc. die Strangkruste von der Kokillenwand weggezogen und dadurch die Kühlung in Bereichen mit dünner Strangkruste über eine längere Strecke vermindert, so können durch Wiederaufheizung und/oder durch Rißbildung Durchbrüche innerhalb oder außerhalb der Kokille entstehen.

Auch wenn durch eine optimale Anpassung des Gießkonuses und durch einen hohen Standard der Eingießtechnik heute Durchbrüche weitgehend vermieden werden können, so entstehen in den Kantenbereichen mit ungleichmäßiger Abkühlung Risse in der Strangkruste, die die Qualität des Stranges bzw. des Endproduktes beeinträchtigen.

Der Erfindung liegt die Aufgabe zugrunde, die beschriebenen Mängel und Nachteile bei Kokillen gemäß dem Oberbegriff auszuschalten und insbesondere die Gleichmäßigkeit der Strangkühlung in den Eckbereichen zu verbessern. Dadurch soll eine erhöhte Stranggeometrie und eine Verbesserung der Strangoberfläche erreicht werden. Auch sollen Strangdurchbrüche, die auf ungleichmäßige Kühlung in der Kokille zurückzuführen sind, sowohl innerhalb wie auch außerhalb der Kokille vermieden werden. Eine weitere Zielsetzung stellt die Verhütung von Rissen an der Strangoberfläche bzw. von Innenrissen in den Kantenbereichen dar, die die Qualität der Endprodukte mindern.

Nach der Erfindung wird diese Aufgabe durch die kennzeichnenden Merkmale des Anspruches 1 gelöst.

Mit der erfindungsgemäßen Stranggießkokille wird es möglich, auch in den Eckbereichen des Stranges innerhalb der Kokille eine gleichmäßig dicke Strangkruste zur Erstarrung zu-bringen. Dadurch ist nicht nur eine verbesserte Stranggeometrie erreichbar, auch Durchbrüche innerhalb und außerhalb der Kokille können vermieden werden. Die erreichte gleichmäßige Erstarrung der Strangkruste verhütet im weiteren die Entstehung von Kantenrissen an und unter der Oberfläche, wodurch die Strangqualität weiter verbessert wird.

Je nach Wahl der Kokillenlänge bzw. einer Teillänge der Kokille mit Winkelverkleinerung kann die Winkelverkleinerung in einem oder mehreren Schritten erfolgen. Zur Erhöhung der Standzeit der Kokillenwände, wird nach einem weiteren Merkmal vorgeschlagen, den Kantenwinkel über eine Teillänge der Kokille stetig zu verkleinern. Ein zusätzlicher Vorteil wird erreicht, wenn sich der Kantenwinkel nur auf dem eingießseitigen Abschnitt verkleinert und auf dem austrittseitigen Abschnitt konstant bleibt.

Bei relativ langen Kokillen kann, nach einem zusätzlichen Merkmal, der Kantenwinkel entlang dem eingießeitigen Abschnitt stärker und entlang dem austrittseitigen Abschnitt schwächer verkleinert werden.

Neben einer stetigen Winkelverkleinerung sind im eingießseitigen Abschnitt auch progressive und entlang dem austrittseitigen Abschnitt degressive Winkelverkleinerungen anwendbar.

Es sind Kokillen mit konvexen und ebenen Wänden im Stand der Technik bekannt. Zur Erreichung günstiger Herstellkosten wird gemäß einem weiteren Merkmal bei Kokillen mit im wesentlichen rechteckigem Formhohlraum empfohlen, die Winkel bildenden Wände bzw. Wandabschnitte als ebene Flächen auszubilden. Bei solchen Kokillen wird zusätzlich noch vorgeschlagen, im Badspiegelbereich mit einem Kantenwinkel von 90° zu beginnen, der sich dann in Stranglaufrichtung allmählich verkleinert.

Die für die Winkelverkleinerung notwendige Wandausbildung entlang der Kante wird aus bearbeitungstechnischen Gründen mit Vorteil nur auf einer Kantenseite angebracht. Bei Plattenkokillen bietet sich hierfür die Schmalseite an. Die der vorgesehenen Winkelverkleinerung angepasste Schrägfläche kann sich beispielsweise nur über eine Teilbreite im kantenbereich oder bis zur Mitte der Schmalseite erstrecken.

Im nachfolgenden werden Beispiele der Erfindung anhand von Figuren beschrieben.

Es zeigen:
Fig. 1 eine Draufsicht auf einen Teil einer Plattenkokille,
Fig. 2 ein schematischer Horizontalschnitt durch eine Ecke einer Kokille mit darin befindlicher Strangkruste,
Fig. 3, 6, 8 Ansichten auf drei Beispiele von Kokillenseiten, die einem Formhohlraum zugekehrt sind,
Fig. 5 eine Draufsicht auf Fig. 3,
Fig. 4, 7, 9 Seitensichten der Schmalseiten gemäß Fig. 3, 6, 8 und
Fig. 10 ein schematischer Horizontalschnitt durch eine Ecke einer weiteren Kokille.

In Fig. 1 stößt bei einer Plattenkokille 2 eine Schmalseite 3 gegen zwei teilweise dargestellte Breitseiten 4, 4'. Diese Plattenkokille 2 stellt eine Durchlaufkokille zum Stranggießen von Vorblöcken und Brammen dar. Sie weist einen polygonalen Formhohlraum 5 mit einem im wesentlichen rechteckigen Querschnitt auf. Es wäre auch denkbar, daß der Formhohlraum 6-oder 8-eckig etc. wäre. In Stranglaufrichtung ist der Formhohlraum 5 mit einem Gießkonus 6 an der Schmalseite 3 und beispielsweise mit einem Gießkonus 7, 7' an den Breitseiten 4, 4' versehen. Die mit 9, 9' bezeichneten Kantenwinkel des Formhohlraumes 5 sind an der eingießseitigen Kokillen-Begrenzungsfläche beispielsweise 90°. Sie verkleinern sich in Stranglaufrichtung auf Kantenwinkel 10, 10'.

In Fig. 2 ist eine Strangkruste 20, die einen Kantenwinkel 25 aufweist, kurz vor ihrem Austritt aus der Kokille dargestellt. Mit 21, 22, 23, 24 sind strichpunktiert Kokillenwände mit gegenüber Winkel 25 größeren Kantenwinkeln dargestellt, die die Strangkruste 20 auf ihrem Weg durch die Kokille vor dem Schnitt in Fig. 2 geführt haben. Der Winkel 21 am Kokilleneingang ist auch hier 90°. Er könnte aber auch größer als 90° sein. Die Winkel 22, 23, 24 stellen Zwischenstufen der kontinuierlichen Winkelverkleinerung während des Durchlaufes der Strangkruste 20 durch die Kokille dar. Die Winkelverkleinerung ist bei diesem Beispiel zur klareren Erkennung übertrieben stark dargestellt. Pfeile 26 und 27 zeigen Zugspannungen, die durch die Schwindung der Strangkruste 20 entstehen. Pfeile 29 zeigen auf eine Linie 28 gerichtete Druckspannungen, die durch die Winkelverkleinerungen 22-25 verursacht werden. Bei Kokillen gemäß dem Stand der Technik können durch die Zugspannungen, wie durch die Pfeile 26 und 27 dargestellt, und durch Zug- bzw. Schwindspannungen, die in der Ecke selbst entstehen, entlang der Linie 28 Risse entstehen. Die Verkleinerung der Kantenwinkel 22-25 wird deshalb so dimensioniert, daß sich die Zugspannungen in der Strangkrustenecke, die durch die Schwindung erzeugt werden, zumindest abbauen, kompensiert oder in Druckspannungen gemäß den Pfeilen 29 überführt werden.

Durch die Winkelverkleinerungen 22-25 können aber auch alle Ablöseerscheinungen der Strangkruste 20 von der gekühlten Kokillenwand im Bereich der Ecken vermieden werden und dadurch ein gleichmäßiges Krustenwachstum, insbesondere eine gleichmäßige Krustendicke, erreicht werden. Risse und Durchbrüche im Kantenbereich können dadurch vermieden werden.

Die Winkelverkleinerung wird der Verweilzeit der Strangkruste in der Kokille, d.h. der mittleren Ausziehgeschwindigkeit angepasst. Im weiteren ist die Stahlzusammensetzung, Art der Gießpulverschlacke, Gießtemperatur, Wärmeleitfähigkeit der gekühlten Kokillenwand und Kokillenlänge etc. für die Winkelverkleinerung maßgebend. Vorteilhafte Werte der Kantenwinkelverkleinerung bei im wesentlichen rechtrechteckigen Stahlsträngen liegen zwischen 0,2° und 4°, vorzugsweise zwischen 0,2° und 2°. Es werden dabei Gießgeschwindigkeiten von etwa 1 m bis 1.5 m pro Minute vorausgesetzt. Wird beispielsweise die Kantenwinkelverkleinerung zu groß gewählt, so stellen sich über den Höhenbereich der Winkelverkleinerung der Kokillenwand Verschleißerscheinungen durch zu starke Reibung zwischen der Kokillenwand und dem Strang ein. Bei zu kleiner Winkelverkleinerung treten die im Stand der Technik bekannten Innen-und/oder Aussenrisse an den Kanten durch Ablösung der Strangkruste und ununregelmäßiges Krustenwachstum im Kantenbereich und Kantendurchbrüche auf.

Fig. 3,4 und 5 zeigen eine Schmalseitenwand 30 einer Plattenkokille. Entlang der Linie 31 verläuft ein den Gießpara metern angepaster Gießkonus gemäß dem Stand der Technik. Beginnend von der eingießeitigen Oberkante 33 bis zur strangaustrittseitigen Unterkante 34 sind Flächen 35 dachförmig ausgebildet, die, zusammen mit Breitseiten wie in Fig. 1 dargestellt, eine stetige Kantenwinkelverkleinerung ergeben. Diese Kantenwinkelverkleinerung könnte sich aber auch nur über eine Teillänge der Kokille erstrecken.

In Fig. 6 und 7 ist eine Schmalseitenwand 50 mit einer gegenüber Fig. 3, 4, 5 anderen dachförmigen Oberfläche versehen. In einem eingießeitigen Abschnitt 54 wird eine Abdachung durch Flächen 51 und in einem austrittseitigen Abschnitt 55 durch Fläche 52 gebildet. Die Flächen 51, 52 bilden zusammen mit Breitseiten, wie in Fig. 1 dargestellt, Kantenwinkel, die in Stranglaufrichtung 56 sich stetig verkleinern, wobei sich der Kantenwinkel auf dem austrittseitigen Abschnitt 55 schwächer verkleinert als auf dem eingießeitigen Abschnitt 54. Mit einer strichpunktierten Linie 58 ist als Variante eine Dachform dargestellt, die, zusammen mit einer Breitseite auf dem austrittseitigen Abschnitt 55 einen gleichbleibenden Kantenwinkel ergäbe. Die Winkelverkleinerung erstreckt sich in diesem Beispiel nur über Teilbreiten 59, 59' der Kokillenwand. Ein Wandmittelteil mit einer Breite 60 ist mit einem Gießkonus versehen.

Eine weitere Variante ist in den Fig. 8 und 9 dargestellt, wobei eine Fläche 80 einen Gießkonus nach der Linie 81 aufweist. Unterhalb eines Badspiegels 82 wird entlang der Linie 83 eine Winkelverkleinerung über eine Teillänge 84 aufgebracht. Entlang der Teillänge 85 verformt sich die Strangkante nicht mehr.

Bei allen gezeigten Beispielen sind Formhohlräume mit im wesentlichen rechteckigem Querschnitt dargestellt. Die die Winkel bildenden Wände bzw. Wandabschnitte sind aus Geraden gebildet. In Fig. 10 ist ein Beispiel dargestellt, bei welchem ein Winkel 92 auf der Eingießeite der Kokille größer ist als 90° und ein Winkel 90 auf der Austrittseite der Kokille 90° beträgt. Anstelle einer geraden Begrenzungsfläche 93 könnte aber auch eine gebogene Begrenzungsfläche gewählt werden. Wie in den Fig. 6 und 7 erstreckt sich die Winkelverkleinerung nur über einen Teilbereich 95 der Gesamtbreite einer Schmalseite 96. In einem Mittelteil ist ein Gießkonus 97 auf die Winkelverkleinerung so abgestimmt, daß die Schmalseite eines gegossenen Stranges über ihre gesamte Breite an der Kokillenwand anliegt.

Die erfindungsgemäße Durchlaufkokilte kann bei geraden oder bogenförmigen Formhohlraumen, beim horizontalen, schrägen oder vertikalen Stranggießen Anwendung finden. Auch ist die Erfindung nicht an eine Kokillenbauart gebunden. Sie kann als Platten-, Rohr- oder Blockkokille aufgebaut sein.

Eine weitere vorteilhafte Anwendung der Erfindung kann bei Kokillen erreicht werden, die während eines laufenden Gusses in ihrem Format verstellt werden und die im EP-Patent 0 028 766 beschrieben sind.

## Patentansprüche

1. Durchlaufkokille zum Stranggießen von Stahlsträngen mit im wesentlichen polygonalem Querschnitt, wobei der Formhohlraum in Stranglaufrichtung mit einem Gießkonus versehen ist, dadurch gekennzeichnet,
daß sich Kantenwinkel (9, 10; 21-25; 90, 92) des polygonalen Querschnittes des Formhohlraumes (5) mindestens in einem eingießeitigen Abschnitt (54, 84) des Formhohlraumes (5) in Stranglaufrichtung (56) auf vorgegebene, die Schwindüng der Strang kruste (20) Kompensierende Werte verkleinern.

2. Durchlaufkokille nach Anspruch 1, dadurch gekennzeichnet, daß sich der Kantenwinkel (21-25) über mindestens eine Teillänge (54, 84) der Kokille stetig verkleinert.

3. Durchlaufkokille nach Anspruch 1 oder 2, dadurch gekennzeichnet, daß sich die Kantenwinkel (21-25) auf dem eingießeitigen Abschnitt (54, 84) verkleinern und auf dem austrittseitigen Abschnitt (55, 85) konstant bleiben.

4. Durchlaufkokille nach Anspruch 1 oder 2, dadurch gekennzeichnet, daß sich die Kantenwinkel (21-25) entlang dem eingießeitigen Abschnitt (54) stärker und entlang dem austrittseitigen Abschnitt (55) schwächer verkleinern.

5. Duchlaufkokille nach einem der Ansprüche 1-4, dadurch gekennzeichnet, daß die Winkelverkleinerung in Stranglaufrichtung (56) im eingießeitigen Abschnitt (54) eine zunehmende Tendenz aufweist.

6. Durchlaufkokille nach einem der Ansprüche 1-5, dadurch gekennzeichnet, daß bei Kokillen mit im wesentlichen rechteckigen Formhohlräumen (5) die die Winkel (9, 10) bildenden Wände (3,4) als ebene Flächen ausgebildet sind.

7. Durchlaufkokille nach einem der Ansprüche 1-6, dadurch gekennzeichnet, daß der im wesentliche rechteckige Formhohlraum (5) im Badspiegelbereich Winkel von 90° aufweist und daß die Winkelverkleinerung nur auf einer Kantenseite angebracht ist.

8. Durchlaufkokille nach einem der Ansprüche 1-6, dadurch gekennzeichnet, daß der im wesentlichen rechteckige Formhohlraum im Badspiegelbereich Winkel (92) aufweist, die größer als 90° sind.

9. Durchlaufkokille nach einem der Ansprüche 1-8, d.h. daß sich die für die Winkelverkleinerung (22-25) vorgesehenen Schrägflächen nur über Teilbreiten (59, 59', 95) im Kantenbereich der Kokillenwand (50, 96) erstrecken.

## Claims

1. A continuous casting mould for the continuous casting of steel strands with substantially polygonal cross sections, the mould cavity being provided in the running direction of the strand with a casting cone, characterized in that edge angles (9, 10; 21-25; 90, 92) of the polygonal cross section of the mould cavity (5) diminish at least in one input section (54, 84) of the mould cavity (5) in the running direction (56) of the strand to predetermined values compensating the shrinkage of the strand crust (20).

2. A continuous casting mould according to claim 1, characterized in that the edge angles (21-25) diminish uniformly over at least part (54, 84) of the length of the mould.

3. A continuous casting mould according to claim 1 or claim 2, characterized in that the edge angles (21-25) diminish over the input section (54, 84) and remain constant over the outlet section (55, 85).

4. A continuous casting mould according to claim 1 or claim 2, characterized in that the edge angles (21-25) diminish more strongly along the input section (54) and more weakly along the output section (55).

5. A continuous casting mould according to any one of claims 1 to 4, characterized in that the angular reduction has a tendency to increase in the running direction (56) of the strand in the input section (54).

6. A continuous casting mould according to any one of claims 1 to 5, characterized in that in moulds with substantially rectangular mould cavities (5) the walls (3, 4) forming the angles (9, 10) are constructed as planar surfaces.

7. A continuous casting mould according to any one of claims 1 to 6, characterized in that the substantially rectangular mould cavity (5) comprises angles of 90° in the bath level area and in that the angular reduction is applied only on one edge side.

8. A continuous casting mould according to any one of claims 1 to 6, characterized in that the substantially rectangular mould cavity comprises angles (92) in the bath level area which are larger than 90°.

9. A continuous casting mould according to any one of claims 1 to 8, characterized in that the inclined surfaces provided for the angular reduction (22-25) extend only over partial widths (59, 59', 95) in the edge area of the mould wall (50, 96).

## Revendications

1. Lingotière de coulée continue pour couler en continu des barres d'acier de section droite essentiellement polygonale, dont la cavité de formage est pourvue d'un cône de coulée dans le sens de l'avance de la barre, caractérisée en ce que, dans au moins un segment (54, 84) de la cavité de formage situé du côté par lequel l'acier est coulé dans la lingotière, la section droite polygonale de la cavité de formage (5) présente des angles d'arête (9, 10; 21-25; 90, 92) qui se réduisent, dans le sens de l'avance de la barre (56), à des valeurs préfixées compensant la contraction de la croûte de la barre (20).

2. Lingotière selon la revendication 1, caractérisée en ce que l'angle d'arête (21-25) diminue de façon continue sur au moins une partie (54, 84) de la longueur de la lingotière.

3. Lingotière selon la revendication 1 ou 2, caractérisée en ce que les angles d'arête (21-25) se réduisent sur le segment (54, 84) côté coulée et restent constants sur le segment (55, 85) côté sortie.

4. Lingotière selon la revendication 1 ou 2, caractérisée en ce que les angles d'arête (21-25) se réduisent plus fortement le long du segment (54) côté coulée et plus faiblement le long du segment (55) côté sortie.

5. Lingotière selon une des revendications 1-4, caractérisée en ce que la réduction d'angle dans le sens de l'avance de la barre (54) présente une tendance à l'augmentation dans le segment (54) côté coulée.

6. Lingotière selon une des revendications 1-5, caractérisée en ce que, dans le cas de lingotières possédant des cavités de formage (5) essentiellement rectangulaires, les parois (3, 4) formant les angles (9, 10) sont réalisées comme des faces planes.

7. Lingotière selon une des revendications 1-6, caractérisée en ce que la cavité de formage (5), de forme essentiellement rectangulaire, présente des angles de 90° dans la région de la surface du bain et que la réduction d'angle est réalisée par la conformation adéquate de la paroi d'un côté seulement de l'arête.

8. Lingotière selon une des revendications 1-6, caractérisée en ce que la cavité de formage de forme essentiellement rectangulaire présente des angles (92) supérieurs à 90° dans la région de la surface du bain.

9. Lingotière selon une des revendications 1-8, caractérisée en ce que les faces obliques prévues pour la réduction des angles (22-25) s'étendent seulement sur des parties (59, 59', 95) de la largeur dans la région des arêtes de la paroi (50, 96) de la lingotière.
